# EUROPÄISCHE PATENTSCHRIFT

(11) **EP 1 049 861 B1**
(45) Veröffentlichungstag und Bekanntmachung des Hinweises auf die Patenterteilung: **16.10.2002**
(21) Anmeldenummer: 98965852.1
(22) Anmeldetag: 17.12.1998
(51) Int. Cl.: F02D 41/02, F01N 3/08

(54) **MAGER-REGENERATION VON NOx-SPEICHERN**
LEAN REGENERATION OF NOx STORAGE UNITS
REGENERATION D'ACCUMULATEURS DE NOx DE MOTEURS A MELANGE PAUVRE

(30) Priorität: 19.01.1998 DE 19801815
(43) Veröffentlichungstag der Anmeldung: 08.11.2000
(73) Patentinhaber: Volkswagen Aktiengesellschaft, 38436 Wolfsburg (DE)
(72) Erfinder: POTT, Ekkehard, D-38518 Gifhorn (DE)
(74) Vertreter: Meyer, Enno, Dr.
(86) Internationale Anmeldenummer: EP9808290
(87) Internationale Veröffentlichungsnummer: WO99036689

(56) Entgegenhaltungen:
- EP-A- 0 546 318
- DE-A- 4 211 116
- US-A- 5 577 382
- US-A- 5 622 047
- PATENT ABSTRACTS OF JAPAN vol. 097, no. 001, 31. Januar 1997 & JP 08 232646 A (TOYOTA MOTOR CORP), 10. September 1996

## Beschreibung

Die Erfindung betrifft ein Verfahren zur Regeneration eines NOx-Speicherkatalysators bei mager betreibbaren Brennkraftmotoren. Ein Brennkraftmotor ist mager betreibbar, wenn er zumindest für ein Teilmenge aller denkbaren Drehzahl-Last-Kombinationen (insbesondere 1,5 x Leerlauf-Drehzahl bis 0,25 x Nenn-Drehzahl, 0,05 bis 0,15 x P_{me,max}) mit Lambda > 1,1 und besonders vorteilhaft Lambda > 1,3 über Zeiträume von > 10 Sekunden und besonders vorteilhaft > 30 Sekunden betrieben werden kann.

Das Luft-Kraftstoff-Verhältnis im Abgas von lambdageregelten Ottomotoren wird üblicherweise durch eine oder mehrere im Abgasstrang vor und/oder nach dem/den Katalysator(en) angeordnete Lambdasonde(n) überwacht. Konventionelle Sprungsonden zeigen bei Lambda = 1 einen ausgeprägten Spannungssprung, der in der Motorsteuerung genutzt wird, um die Einspritzmenge bei hoher Spannung in Richtung "Mager" und bei niedriger Spannung in Richtung "Fett" zu verschieben. Mit der Regelfrequenz der Sonde wird somit im Motor leicht fettes und leicht mageres Abgas erzeugt und in die Abgasanlage ausgeschoben. Überdies laufen alle Zylinder bei realem Motorbetrieb weder ohne Abweichung untereinander noch ohne Abweichung zum Lambda-Sollsignal. Da die Gassäulen auf dem Weg durch die Abgasnachbehandlung vermischt werden, kommen bei stöchiometrischer Regelung am Katalysator keine scharf getrennten Abgasqualitäten, sondern Wolken mit fettem und magerem Abgas an.

Die gesamte derzeitige Fach- und Patentliteratur, insbesondere diejenige von Toyota, gibt als Voraussetzung für die Regeneration von NOx-Speicherkatalysatoren ein fettes oder stöchiometrisches Luft-Kraftstoff-Verhältnis an. Für die Regeneration wird eine sauerstoffreie Umgebung sowie das Vorhandensein eines Reduktionsmittels (HC oder CO) gefordert. Bei homogener Anströmung, wie z.B. auf Synthesegasprüfständen, läßt sich diese Randbedingung über den gesamten Katalysatorquerschnitt für beliebig lange Zeiträume darstellen; am Motor ist dies nicht möglich.

US-A-5,577,382 beschreibt ein Abgasreinigungssystem mit einem NOx-Speicher, in dem der Zustand oder die Alterung (Abnutzungsgrad) des NOx-Speichers bestimmt wird. Dabei ist in Abgasströmungsrichtung hinter dem NOx-Speicher ein O₂-Sensor angeordnet, der das Luft/Kraftstoff-Verhältnis mißt. Um die Alterung des NOx-Speichers zu bestimmen, wird der λ-Wert des Kraftstoff/Luft-Gemisches kurzzeitig von mager hin zu fett oder umgekehrt geändert. Aus dem Spitzenwert des Ausgangssignals des O₂-Sensors während der Änderung des λ-Werts kann die Alterung des NOx-Speichers bestimmt werden. Die Regeneration des NOx-Speichers ist in Spalte 7, Zeilen 37 - 44 beschrieben, wo durch die Wahl eines entsprechenden Korrekturfaktors das Abgas für eine vorbestimmte Zeit fett (λ<1) eingestellt wird, um den NOx-Speicher zu regenerieren.

US-A-5,622,047 beschreibt ein Verfahren zur Detektion des Sättigungs- oder Füllungszustands eines Abgaskatalysators, d.h. eines NOx-Speicherkatalysators, mit einem dahinter angeordneten Sauerstoffsensor. Ferner beschreibt die Druckschrift ein Verfahren zur Detektion der Alterung oder des Zustandes eines derartigen Katalysators. Um den Zustand des Katalysators zu bestimmen, wird die Änderung des Sauerstoffsignals als Funktion des dem NOx-Speicher zugeführten Kraftstoff/Luft-Verhältnisses ausgewertet, wobei dieses Verhältnis entsprechend variiert wird. Ein derartiges Meßprogramm zur Bestimmung des Katalysatorzustands wird nach einer vorbestimmten Betriebsdauer gemessen in Betriebskilometern, also beispielsweise alle 2.000 km, automatisch durchgeführt. Die Regeneration eines vollen NOx-Speichers erfolgt in bekannter Weise durch Beaufschlagung des Speichers mit fettem Abgas bis der Speicher regeneriert ist.

EP-A-719923 beschreibt eine Vorrichtung zur Steuerung eines mager betreibbaren Motors, durch die Abweichungen des Kraftstoff/Luft-Verhältnisses einzelner Zylinder untereinander vermieden wird.

Der Erfindung liegt daher die Aufgabe zugrunde, ein Verfahren für den Betrieb und die Regeneration eines NOx-Speichers einer Brennkraftmaschine zu schaffen, wobei die Regeneration auch in einer sauerstoffbehafteten Abgasatmophäre durch geführt wird.

Die Aufgabe wird durch den Gegenstand des Anspruchs 1 gelöst. Bevorzugte Ausgestaltungen der Erfindung sind Gegenstand der Unteransprüche.

Durch Versuche mit NOx-Speicherkatalysatoren an einem ausmagerungsfähigen Motor mit betriebszustandsabhängiger λ-Regelung konnte nachgewiesen werden, daß bei stöchiometrischem Abgas und relativ hohen Restsauerstoffkonzentrationen tatsächlich eine sichere NOx-Regeneration möglich ist. Dabei wird jedes Element des NOx-Speicherkatatysators zeit- und ortsabhängig abwechselnd mit fettem und magerem Abgas beaufschlagt. Die NOx-Regeneration findet dabei in den Zeitanteilen mit fetter Beaufschlagung statt. Dieser Effekt wird entsprechend dem erfindungsgemäßen Verfahren genutzt, um auch bei im Mittel magerem Abgas NOx-Speicherkatalysatoren reinigen zu können. Die Regenerationsdauer richtet sich nach den Zeitanteilen der fetten Beaufschlagung; gegenüber global fettem Abgas ist bei dem erfindungsgemäßen Verfahren mit einer Verlängerung der Regenerationsdauer zu rechnen.

Vorteilhafterweise führt dabei der λ-Wert in Richtung der Zeitachse eine Schwingung um einen mittleren Wert λₘ aus, wobei der mittlere Wert λₘ größer oder gleich eins, insbesondere ≥ 1,05, ist. Dabei kann es sich bei der Schwingung des λ-Werts um den Mittelwert λₘ um eine sinusförmige Schwingung oder beispielsweise um eine Dreiecksschwingung, wie beispielsweise einen Sägezahn, handeln.

Um eine bestimmtes Regenerationsverhalten des NOx-Speichers zu erhalten, wird vorteilhafterweise die Amplitude der Schwingung verändert. Ferner kann auch die Frequenz der Schwingung variabel gestaltet werden. Mit anderen Worten, es kann eine Amplituden- bzw. Frequenzmodulation der λ-Funktion erfolgen. Im entsprechenden Anwendungsfall können Amplituden- und Frequenzmodulation kombiniert werden.

Vorteilhafterweise kann der mittlere λ-Wert durch eine zylinderselektive Regelung der Brennkraftmaschine erzeugt werden. D. h., ein Teil der Zylinder wird mit einem fetten λ-Wert betrieben, während der andere Teil der Zylinder mit einem mageren λ-Wert betrieben wird. Dabei können die einzelnen λ-Werte sowohl der fetten Zylinder als auch diejenigen der mageren Zylinder voneinander und untereinander unterschiedlich sein und werden der jeweiligen Anforderung angepaßt. Ferner kann der λ-Wert des einzelnen Zylinders von Zyklus zu Zyklus geändert werden.

Ferner kann vorteilhafterweise die Regelung des mageren Abgases durch eine Änderung der Ausmagerungsgeschwindigkeit oder durch eine Änderung der Totzeiten der Einspritzmengenänderung erzeugt werden.

Die Regelfrequenzen der λ- Schwingung liegen derzeit in der Größenordnung von 0,1 bis 20 Hz und sind letztlich eine Funktion der Reaktionszeiten der verwendeten λ-Sonden. Mit der Entwicklung von Sonden mit schnelleren Reaktionszeiten wird es möglich sein, die Regelfrequenz zu erhöhen, wobei sich sehr hohe Regelfrequenzen wegen der abnehmenden "Wolkenbildung" negativ auf die Regenerationszeiten bei im Mittel magerem Abgas auswirken können.

Bevorzugte Ausführungsformen der Erfindung werden nachfolgend anhand der Zeichnungen erläutert.
- Die Figuren 1 - 5: zeigen jeweils im oberen Teil schematisch einen Speicherkatalysator und im unteren Teil die entsprechende λ-Funktion;
- Fig. 6: zeigt eine Amplitudenmodulation des λ-Signals,
- Fig. 7: zeigt eine Frequenzmodulation des λ-Signals,
- Fig. 8: zeigt Verlaufsformungen des λ-Signals in der Form eines linksseitigen und rechtsseitigen Sägezahns,
- Fig. 9: zeigt den Verlauf des λ-Signals bei einer Regelung des mageren Abgases durch Änderung der Totzeiten der Einspritzmengenänderung,
- Fig. 10: zeigt den Verlauf des λ-Signals bei einer Regelung des mageren Abgases durch Änderung der Ausmagerungsgeschwindigkeit,
- Fig. 11: zeigt die Einregelung von λ > 1 durch zylinderselektive Einspritzmengen-Beeinflussung bei Breitband-Lambdasonden, und
- Fig. 12: zeigt die Einregelung von λ > 1 durch zylinderselektive Einspritzmengen-Beeinflussung bei Sprungantwort-Lambdasonden.

Die Figuren 1 - 5 zeigen grafisch die zugrundeliegenden Mechanismen der Mager-Regeneration von NOx-Speichern. Dargestellt sind im jeweiligen oberen Teil der Figuren 1 - 5 eine Abgasanlage 1, die einen Nox-Speicherkatalysator 2 aufweist. In dem Speicherkatalysator wird ein idealisiertes Katalysatorelement 3 betrachtet, wobei die Durchströmung des Katalysatorelements 3 mit den verschiedenen Abgasqualitäten dargestellt ist. Im unteren Teil der jeweiligen Figur 1 - 5 sind die entsprechende λ-Werte gegenüber der Zeit t aufgetragen. Dabei ist der Ursprung der Zeitachse am λ-Wert Eins angesiedelt. Nach oben sind die λ-Werte größer Eins (mageres Abgas) und nach unten die λ-Werte kleiner Eins (fettes Abgas) dargestellt. Ferner ist noch der mittlere Wert λₘ als gestrichelte Linie dargestellt.

Fig. 1 zeigt ein ausschließlich fettes Abgas 4, dargestellt durch die ausfüllende Schraffierung der gesamten Abgasanlage 1. Bei dieser fetten Regeneration sind die kürzesten Regenerationszeiten dank zeit- und ortsaufgelöst nahezu 100% fetter Durchströmung möglich. Aufgrund der kompletten Durchströmung der Speicherkatalysators 2 mit fettem Abgas 4 wird ein beliebiges Katalysatorelement 3 immer mit fettem Abgas 4 sowohl in zeitlicher als auch räumlicher Auflösung durchströmt. Im unteren Teil von Fig. 1 ist der zeitliche Verlauf von λ am Katalysatorelement 4 dargestellt. Aufgrund der Regelfrequenz der λ-Sonde schwingt der λ-Wert um einen mittleren Wert λₘ, wobei sich die Amplitude der λ-Schwingung immer im fetten Bereich, d. h. λ < 1, aufhält. Mit anderen Worten, wie es im oberen Teil der Fig. 1 schematisch dargestellt ist, das Katalysatorelement 3 wird immer mit fettem Abgas durchströmt, wobei das Abgas periodisch mehr oder weniger fett ist.

Fig. 2 zeigt die Situation in einer Abgasanlage 1 mit NOx-Speicherkatalysator, die von fettem Abgas 4 und magerem Abgas 5 durchströmt wird. Dies ist schematisch durch fette Abgaswolken 4 (schraffierte Flächen) dargestellt, die von mageren Abgaswoiken 5 (dargestellt als weiße Flächen) umgeben sind. Anschaulich ist daher klar, daß ein beliebiges Katalysatorelement 3 in zeitlicher und räumlicher Auflösung statistisch abwechselnd mit fettes Abgas 4 und magerem Abgas 5 durchströmt wird. D.h. es sind bereits geringe magere Anteile im Abgas vorhanden, so daß zeit- und ortsaufgelöst nicht alle Katalysatorzonen ständig fett durchströmt werden. In dem unteren Teil der Fig. 2 dargestellt, bedeutet dies, das der mittlere Wert λₘ naher an λ = 1 liegt, und die Amplituden des λ-Werts den stöchiometrischen Wert von λ = 1 überschreiten. Damit findet in den schraffierten Gebieten I, in denen der λ-Wert den Wert 1 unterschreitet, eine Regeneration statt, während in den Gebieten II, in denen der λ-Wert von 1 überschritten wird, keine Regeneration erfolgt. Im statistischen Mittel erfolgt bezogen auf den mittleren Wert λₘ nahe 1 insgesamt eine Regeneration des NOx-Speichers.

Fig. 3 zeigt eine ähnliche Situation wie Fig. 2 mit dem Unterschied, daß der mittlere Wert λₘ = 1 ist. Damit sind die Zeitanteile fetten und mageren Abgases 4, 5 etwa gleich, was in etwa zu gleichen Gebieten I einer Regeneration und solchen Gebieten II keiner Regeneration in dem unteren Teil der Fig. 3 führt. Eine Regeneration des NOx-Speichers erfolgt auch hier, allerdings nimmt die Regenerationsdauer weiter zu.

Fig. 4 zeigt die Situation bei global weiter ausgemagertem Abgas, schematisch dadurch dargestellt, daß die Anzahl der Wolken fetten Abgases 4 geringer ist als die mageren Abgases 5. Die Zeit- und Ortsanteile des fetten Abgases 4 nehmen weiter ab und die Regenerationsdauer verlängert sich zunehmend. In der unteren Darstellung der Fig. 4 bedeutet dies, daß die Amplituden von λ zum Großteil oberhalb des Wertes 1 liegen und nur noch ein geringer Teil der Werte von λ unterhalb des Wertes 1 liegen. Der mittlere Wert λₘ liegt oberhalb von 1. Die Regenerationsbereiche I sind kleiner als die Bereiche II, in denen keine Regeneration stattfindet. Allerdings findet auch hier noch eine Regeneration des NOx-Speichers statt.

Fig. 5 zeigt die Situation bei sehr magerem Abgas 5. In der Darstellung sind keine fetten Abgaswolken mehr vorhanden, bzw. die Zeit- und Ortsanteile des fetten Abgases werden zu klein für eine praxisgerechte Regenerationsdauer. Eine Netto-Speicherentladung ist nur möglich, wenn der durch die zeit- und ortsaufgelöste Regeneration umgesetzte NOx-Massenstrom größer als die Mager-NOx-Einlagerung ist. In der unteren λ-Darstellung liegt nun der Verlauf von λ sowie der mittlere Wert λₘ komplett oberhalb von 1, d. h. es gibt nur noch Bereich II ohne Regeneration.

Fig. 6 zeigt die Anhebung der Reduktionsmittelmenge bei vorgegebenem mittleren Wert λm durch eine Erhöhung der λ-Amplitude. Bei steigendem Schadstoffanteil ist tendenziell mit abnehmender Regenerationsdauer zu rechnen. Deutlich zu erkennen ist, daß in Richtung des Pfeiles die Amplitude von λ zunimmt und daher auch die Regenerationsbereiche I flächenmäßig größer werden, d. h. der zur Regeneration notwendige Schadstoffanteil erhöht sich in Richtung des Pfeiles. Ebenso nimmt die Regenerationsgeschwindigkeit in Richtung des Pfeiles zu. Die Amplitudenerhöhung von λ kann auch als Amplitudenmodulation bezeichnet werden.

Fig. 7 zeigt eine Optimierung der Regenerationsgeschwindigkeit bei NOx-Speichern mit Sauerstoffspeicherfähigkeit durch Änderung der Steuerfrequenz, dargestellt durch eine λ-Schwingung, bei der die Steuerfrequenz variiert wird. Im vorliegenden Beispiel wird die Steuerfrequenz erniedrigt, wobei λ um einen mittleren Wert λₘ schwankt. Die Häufigkeit des Wechsels zwischen fetter und magerer Durchströmung (Wobble-Frequenz) beeinflußt die Regenerationsdauer. Mit steigender Sauerstoffspeicherfähigkeit des NOx-Speicher bewirkt eine abnehmende Wobble-Frequenz auch eine Abnahme der Regenerationszeiten. In den von der Schwingung von λ definierten Flächen sind Regenerationsbereiche I, Nichtregenerationsbereiche II, sowie Bereiche III zu erkennen, wobei in den Bereichen III unterhalb des stöchiometrischen λ-Werts ebenfalls keine Regeneration erfolgt, da gespeichertes O₂ im Falle eines sauerstoffspeichernden NOx-Speichers verbraucht wird. In Richtung des Pfeiles erfolgt daher eine Abnahme der Steuerfrequenz, eine Zunahme der verwertbaren Reduktionsmittelmenge sowie eine Zunahme der Regenerationsgeschwindigkeit. Die Steuerfrequenzen liegen derzeit, wie bereits erwähnt in der Größenordnung von 0,1 bis 20 Hz.

Fig. 8 zeigt die Variation der Schadstoffminderungseigenschaften durch eine Verlaufsformung von λ. Es hat sich gezeigt, daß eine Ausformung der fett-mager-Sprünge das Regenerationsverhalten beeinflußt. Der linke Graph der Fig. 8 zeigt ein rasches Anfetten und nachfolgendem langsamen Ausmagern. Dies ergibt in der Darstellung den links dargestellten schnell nach fett abfallenden Sägezahnverlauf, auch als rechtsseitigen Sägezahn bezeichnet, der die NOx-Regeneration verkürzt, indem die NOx-Umsetzung schnell anspringt, allerdings besteht die Gefahr von HC- und CO-Durchschlägen. Der rechts dargestellte Sägezahn stellt ein rasches Ausmagern und nachfolgend langsames Anfetten dar (linksseitiger Sägezahn). Ein derartiger schnell nach fett abfallender Verlauf bewirkt ein langsameres Anspringen der NOx-Umsetzung mit einer besseren Kontrolle der HC- und CO-Durchschläge und bewirkt eine längere Regenerationszeit im Vergleich zu dem linken Sägezahnverlauf des schnellen Anfettens. Das Ausmagern und Anfetten muß abweichend von der idealisierten Bilddarstellung nicht notwendigerweise linear erfolgen. Ferner sind wieder die Bereiche I der Regeneration sowie die ohne Regeneration II dargestellt.

Die Erzeugung der entsprechenden Abgasqualität erfolgt geregelt durch eine Sprungantwort- oder Breitband-Lambdasonde.

Fig. 9 zeigt die Regelung eines mageren Abgases durch Änderung der Totzeiten der Einspritzmengenänderung bei einer Sprungantwortsonde. Bei einer derartigen Sprungantwortsonde erfolgt die Einstellung des global mageren Abgases durch unterschiedliche Totzeiten zwischen dem Erkennen mageren Abgases und dem Befehl zur Gemischanfettung sowie dem Erkennen fetten Abgases und dem Befehl zum Gemisch-Ausmagern. Aufgetragen in Fig. 9 ist im oberen Graph die Sondenspannung V_{S} einer Sprungantwortsonde gegenüber der Zeit t und im unteren Teil der Fig. 9 das entsprechende Einspritzmengensignal E gegenüber der Zeit., und zwar einmal für einen mittleren Wert λₘ = 1 und im rechten Teil für λₘ > 1. Dabei bedeutet T1 die Totzeit bis zum Erkennen "Lambda Mager", T2 die Totzeit bis zur Nachregelung der Einspritzung nach fett, T3 die Totzeit bis zum Erkennen "Lambda fett" und T4 die Totzeit bis zur Nachregelung der Einspritzung nach mager. Auf diese Weise ist eine Realisierung der Vorschläge der Figuren 4 und 6 möglich. Dabei zeigt der eingezeichnete Pfeil im rechten Teil der Fig. 9 für λm > 1 auf eine längere Totzeit T4 bei magerem Abgas im Vergleich zu T4 des linken Teils der Fig. 9 für λₘ = 1.

Fig. 10 zeigt eine Regelung eines mageren Abgases mit einer Sprungantwortsonde durch eine Änderung der Ausmagerungsgeschwindigkeit, d. h. durch unterschiedliche Änderungsgeschwindigkeiten beim Anfetten und Ausmagern, wodurch das Vorfahren der Fig. 8 realisiert wird. Die Bedeutung der Bezugszeichen T1, T2, T3 und T4 entspricht derjenigen der Fig. 9. Die beiden Pfeile im rechten Teil der Fig. 10 für λₘ > 1 deuten auf eine schnellere und stärkere Ausmagerung bei magerem Abgas hin.

Bei Breitbandsonden wird das Sollsignal des mittleren Lambda λₘ auf den gewünschten Wert (Lambda > 1) eingestellt und über Frequenz und Amplitude die Zeitanteile fetten Abgases überwacht.

Fig. 11 zeigt die Einregelung von λₘ > 1 durch zylinderselektive Einspritzmengen-Beeinflussung bei Breitband-Lambsdasonden, wobei der mittlere Wert λₘ durch die gestrichelte Linie dargestellt ist. Neben der Beaufschlagung aller Zylinder mit dem gleichen Einspritzsignal ist auch denkbar, daß bei einem n-Zylinder-Motor 1 bis (n-1) Zylinder (hier Zylinder 1, 2, 3 und 4) ein von den übrigen Zylindern abweichendes Einspritzsignal bekommen, wobei auch mehr als zwei unterschiedliche Einspritzsignale vorgegeben werden können (z. B. 1x sehr fett, 1x leicht fett, 2x mager). Bei Breitband-Lambdasonden wird weiterhin das Lambdasignal zur globalen Regelung auf λₘ > 1 verwendet. Bei Steuerung der fett und/oder stöchiometrisch laufenden Zylinder wird Lambda durch Regelung mindestens eines mager laufenden Zylinders geregelt. Die Fig. 11 ist in die Bereiche A, B und C unterteilt, die die folgenden Bedeutungen haben:
A: Steuerung der fetten Zylinder 1 und 4, angepaßte Regelung der Zylinder 2 und 3 (Idealfall).
B: Nachregelung des Zylinders 2, falls Zylinder 4 vom vorgegebenen Sollwert abweicht.
C: Eine bewußt unterschiedliche Ansteuerung der fetten Zylinder 1 und 4 wird durch eine geänderte Regelung der Zylinder 2 und 3 ausgeglichen.

Fig. 12 schließlich zeigt eine zylinderselektive Einspritzmengenbeeinflussung zur Erzeugung eines mageren Abgases mit einer Sprungantwortsonde. Dabei bedeutet die dicke Linie das λ der einzelnen Zylinder, die gestrichelte Linie ein gemitteltes λ über einen Zyklus und die zweifach durchgezogenen Linie das mittlere λm über mehrere Zyklen. Auch hier liegt der Ursprung der Zeitachse bei λ = 1. Bei Sprungantwortsonden werden ebenfalls die fett und/oder stöchiometrisch laufenden Zylinder gesteuert und die mager laufenden Zylinder geregelt. Da mit der Sprungantwortsonde keine Information über den Grad der Ausmagerung zu bekommen ist, wird zunächst ein magererer als der mittlere gewünschte Lambdawert λm (1 + 2*Δλ, d.h.. Lambda 1,06 bei gewünscht Lambda 1,03) gesteuert angefahren, indem die Zylinder 2 und 3 sehr mager betrieben werden. S bezeichnet die Sprungantwort der Sonde.

Die Ausmagerung der Zylinder 2 und 3 wird über die folgenden Arbeitsspiele sukzessive zurückgenommen, bis die Sprungantwortsonde global fettes Abgas erkennt. Dann wird wieder der höchste Ausmagerungswert der mager laufenden Zylinder eingestellt. Fig. 12 verdeutlicht prinzipiell diese Vorgehensweise, wobei auch hier unterschiedliche zylinderindividuelle Ausmagerungen/Anfettungen denkbar sind.

Bei Mager-Otto- und Dieselmotoren vermindert diese Vorgehensweise neben dem Verbrauch auch HC- und CO-Durchschläge während der Regeneration; bei Dieselmotoren überdies noch die Partikelemissionen.

Wird die Verbrauchsminderung ganz oder teilweise in eine häufigere Regeneration umgesetzt, ist mit zusätzlichen Vorteilen bei der Schwefelvergiftung zu rechnen, da bei jeder NOx-Regeneration auch ein Teil der angelagerten Sulfate wieder mit ausgetragen wird. Der freigesetzte Schwefel wird über dies verstärkt in Form von SO₂ emittiert; die geruchsbelästigende H₂S-Bildung wird weitgehend unterdrückt. Ebenso ist mit einer nur geringflüssigen NH₃-Bildung zu rechnen.

### BEZUGSZEICHENLISTE

- 1: Abgasanlage
- 2: NOx-Speicherkatalysator
- 3: Katalysatorelement
- 4: Fettes Abgas
- 5: Mageres Abgas
- I: Regenerationsbereich
- II: Nichtregenerationsbereich
- III: Nichtregenerationsbereich
- T1: Totzeit
- T2: Totzeit
- T3: Totzeit
- T4: Totzeit
- λm: mittlerer λ-Wert
- V_{S}: Sondenspannung
- E: Einspritzmengensignal
- S: Sprungantwortsignal

## Patentansprüche

1. Verfahren zum Betrieb und zur Regeneration eines NOx-Speicherkatalysator (2) einer mager betreibbaren, λ-geregelten Brennkraftmaschine mit mindestens einer λ-Sonde, wobei ein Magerbetrieb mit λ > 1,1 für mehr als 10 Sekunden durchgeführt wird, **dadurch gekennzeichnet, daß** bei der Regeneration jedes Volumenelement des NOx-Speicherkatalysators (2) zeit- und ortsabhängig alternierend mit fettem und magerem Abgas beaufschlagt wird, indem der λ-Wert in Richtung der Zeitachse eine Schwingung um einen mittleren Wert λₘ ausführt, wobei der Minimalwert der Schwingung den Wert λ = 1 unterschreitet und der Maximalwert der Schwingung den Wert λ = 1 überschreitet.

2. Verfahren nach Anspruch 1, **dadurch gekennzeichnet, daß** der mittlere Wert λₘ größer oder gleich Eins ist,

3. Verfahren nach einem der Ansprüche 1 oder 2, **dadurch gekennzeichnet, daß** Frequenz der λ-Schwingung größer oder gleich 0,1 Hz ist.

4. Verfahren nach einem der vorangegangenen Ansprüche, **dadurch gekennzeichnet, daß** die λ-Schwingung eine sinusförmige Schwingung ist.

5. Verfahren nach einem der Ansprüche 1 bis 3, **dadurch gekennzeichnet, daß** die λ-Schwingung eine Dreiecksschwingung ist.

6. Verfahren nach einem der Ansprüche 1 bis 3, **dadurch gekennzeichnet, daß** die Amplitude der λ-Schwingung verändert wird.

7. Verfahren nach einem der vorangegangen Ansprüche, **dadurch gekennzeichnet, daß** die Frequenz der λ-Schwingung variabel ist.

8. Verfahren nach einem der vorangegangenen Ansprüche, **dadurch gekennzeichnet, daß** der mittlere Wert λₘ durch eine zylinderselektive Regelung der Brennkraftmaschine erzeugt wird.

9. Verfahren nach Anspruch 8, **dadurch gekennzeichnet, daß** ein Teil der Zylinder mit einem fetten λ-Wert betrieben werden, während der andere Teil der Zylinder mit einem mageren λ-Wert betrieben werden.

10. Verfahren nach Anspruch 9, **dadurch gekennzeichnet, daß** sowohl die λ-Werte der fett betriebenen Zylinder als auch diejenigen der mager betriebenen Zylinder jeweils voneinander unterschiedlich sind.

11. Verfahren nach einem der Ansprüche 1 bis 7, **dadurch gekennzeichnet, daß** die Regelung des mageren Abgases durch eine Änderung der-Ausmagerungsgeschwindigkeit erzeugt wird.

12. Verfahren nach einem der Ansprüche 1-7, **dadurch gekennzeichnet, daß** die Regelung des mageren Abgases durch eine Änderung der Totzeiten der Einspritzmengenänderung erzeugt wird.

## Claims

1. Method for the operation and regeneration of an NOx-storage catalytic converter (2) of a lean-mix operable, λ-controlled internal combustion engine having at least one λ-probe, wherein a lean operation with λ > 1.1 is performed for more than 10 seconds, **characterised in that** during regeneration each volume element of the NOx-storage catalytic converter (2) is influenced alternately with rich and lean exhaust gas in a time and position-dependent manner, **in that** the λ-value performs an oscillation in the direction of the time axis about a mean value λₘ, wherein the minimum value of the oscillation is less than the value λ = 1 and the maximum value of the oscillation exceeds the value λ = 1.

2. Method as claimed in claim 1, **characterised in that** the mean value λₘ is greater than or equal to 1.

3. Method as claimed in any one of claims 1 or 2, **characterised in that** the frequency of the λ-oscillation is greater than or equal to 0.1 Hz.

4. Method as claimed in any one of the preceding claims, **characterised in that** the λ-oscillation is a sinusoidal oscillation.

5. Method as claimed in any one of claims 1 to 3, **characterised in that** the λ-oscillation is a triangular oscillation.

6. Method as claimed in any one of claims 1 to 3, **characterised in that** the amplitude of the λ-oscillation is changed.

7. Method as claimed in any one of the preceding claims, **characterised in that** the frequency of the λ-oscillation is variable.

8. Method as claimed in any one of the preceding claims, **characterised in that** the mean value λₘ is produced by a cylinder-selective control of the internal combustion engine.

9. Method as claimed in claim 8, **characterised in that** some of the cylinders are operated with a rich λ-value, whereas others are operated with a lean λ-value.

10. Method as claimed in claim 9, **characterised in that** both the λ-values of the rich-operated cylinders and also those of the lean-operated cylinders are different in each case.

11. Method as claimed in any one of claims 1 to 7, **characterised in that** the control of the lean exhaust gas is produced by changing the rate at which the operation becomes leaner.

12. Method as claimed in any one of claims 1 - 7, **characterised in that** the control of the lean exhaust gas is produced by a change in the dead times of the change in injection quantity.

## Revendications

1. Procédé pour faire fonctionner et régénérer un convertisseur catalytique à accumulation NOx (2) d'un moteur à combustion interne à fonctionnement pauvre et à régulation λ comportant au moins une sonde λ, un fonctionnement pauvre avec λ > 1,1 étant effectué pendant plus de 10 secondes, **caractérisé en ce que,** lors de la régénération, on alimente chaque élément de volume du convertisseur catalytique à accumulation NOx (2) en fonction du temps et du lieu en alternance avec un gaz d'échappement riche ou pauvre, la valeur λ réalisant dans la direction de l'axe du temps une oscillation autour d'une valeur moyenne λₘ, la valeur minimale de l'oscillation devenant inférieure à la valeur λ = 1 et la valeur maximale de l'oscillation devenant supérieure à la valeur λ = 1.

2. Procédé selon la revendication 1, **caractérisé en ce que** la valeur moyenne λₘ est supérieure ou égale à un.

3. Procédé selon l'une des revendications 1 ou 2, **caractérisé en ce que** la fréquence de l'oscillation λ est supérieure ou égale à 0,1 Hz.

4. Procédé selon l'une quelconque des revendications précédentes, **caractérisé en ce que** l'oscillation λ est une oscillation sinusoïdale.

5. Procédé selon l'une quelconque des revendications 1 à 3, **caractérisé en ce que** l'oscillation λ est une oscillation triangulaire.

6. Procédé selon l'une quelconque des revendications 1 à 3, **caractérisé en ce que** l'amplitude de l'oscillation λ varie.

7. Procédé selon l'une quelconque des revendications précédentes, **caractérisé en ce que** la fréquence de l'oscillation λ est variable.

8. Procédé selon l'une quelconque des revendications précédentes, **caractérisé en ce que** la valeur moyenne λₘ est produite par une régulation sélective au niveau des cylindres du moteur à combustion interne.

9. Procédé selon la revendication 8, **caractérisé en ce qu**'on fait fonctionner une partie des cylindres avec une valeur λ riche tandis qu'on fait fonctionner l'autre partie des cylindres avec une valeur λ pauvre.

10. Procédé selon la revendication 9, **caractérisé en ce qu**'aussi bien les valeurs λ des cylindres à fonctionnement riche que celles des cylindres à fonctionnement pauvre sont à chaque fois différentes les unes des autres.

11. Procédé selon l'une quelconque des revendications 1 à 7, **caractérisé en ce que** la régulation du gaz d'échappement pauvre est produite par une variation de la vitesse d'appauvrissement.

12. Procédé selon l'une quelconque des revendications 1 à 7, **caractérisé en ce que** la régulation du gaz d'échappement pauvre est produite par une variation des temps morts de la variation de quantité d'injection.
